# EUROPÄISCHE PATENTSCHRIFT

(11) **EP 2 017 081 B1**
(45) Veröffentlichungstag und Bekanntmachung des Hinweises auf die Patenterteilung: **20.05.2015**
(21) Anmeldenummer: 08012647.7
(22) Anmeldetag: 12.07.2008
(51) Int. Cl.: B41F 27/12

(54) **Handhabungsvorrichtung einer Druckmaschine**
Handling device for a printing press
Dispositif de manipulation d'une presse d' impression

(30) Priorität: 14.07.2007 DE 102007032941
(43) Veröffentlichungstag der Anmeldung: 21.01.2009
(73) Patentinhaber: manroland web systems GmbH, 86153 Augsburg (DE)
(72) Erfinder: Gsell, Thomas, 89407 Dillingen (DE); Stroh, Rudolf, 73105 Dürnau (DE)

(56) Entgegenhaltungen:
- EP-A2- 0 431 364
- EP-A2- 1 927 474
- DE-A1- 10 338 374
- DE-A1-102004 052 021
- JP-A- 1 127 347

## Beschreibung

Die Erfindung betrifft eine Handhabungsvorrichtung einer Druckmaschine gemäß dem Oberbegriff des Anspruchs 1.

Aus der DE 10 2004 052 021 A1 ist eine als Druckformmanipulator ausgebildete Handhabungsvorrichtung einer Druckmaschine bekannt, die der Handhabung von Druckplatten bei einem automatisierten Druckplattenwechsel an einer Druckeinheit einer Druckmaschine dient. Der dort offenbarte Druckformmanipulator umfasst einen Manipulatorarm, wobei an einem Ende des Manipulatorarms ein Manipulatorkopf gelenkig gelagert ist. Der Manipulatorkopf weist ein Halteorgan für Druckplatten auf. An dem Ende des Manipulatorarms, welches dem Ende gegenüberliegt, an welchem der Manipulatorkopf gelenkig gelagert ist, ist der Manipulatorarm des Druckformmanipulators in einer Führung eines Gestells einer Druckeinheit verschiebbar gelagert, so dass der gesamte Manipulatorarm in vertikaler Richtung auf- und abbewegt werden kann. Diesem Ende des Manipulatorarms ist weiterhin ein Gelenk zugeordnet, so dass derselbe weiterhin verschwenkt werden kann.

Aus der DE 10 2006 054 957 der Anmelderin ist ein mehrteiliger Manipulatorarm bestehend aus mehreren Segmenten bekannt, wobei an jedem Ende eines jeden Segmentes eine Schwenkachse ausgebildet ist, um die zumindest das jeweilige Segment schwenkbar ist, und wobei jeder Schwenkachse ein separater Antrieb zur Bereitstellung der jeweiligen Schwenkbewegung zugeordnet ist. Diese neue Handhabungsvorrichtung kann gegenüber der aus dem Stand der Technik bekannten Handhabungsvorrichtung bei verringertem Platzbedarf flexibler verlagert bzw. verschwenkt werden.

Hiervon ausgehend liegt der vorliegenden Erfindung das Problem zugrunde, eine neuartige Handhabungsvorrichtung einer Druckmaschine zu schaffen, die Druckeinheiten übergreifend verschiedene Druckwerke bedienen kann.

Dieses Problem wird durch eine Handhabungsvorrichtung gemäß Anspruch 1 gelöst. Erfindungsgemäß ist der Manipulatorarm mehrteilig aus mehreren Segmenten ausgebildet, wobei an jedem Ende eines jeden Segmentes eine Schwenkachse ausgebildet ist, um die zumindest das jeweilige Segment schwenkbar ist, und wobei jeder Schwenkachse ein separater Antrieb zur Bereitstellung der jeweiligen Schwenkbewegung zugeordnet ist. Der Manipulatorarm ist zusätzlich zu den Schwenkachsen an einem Ende translatorisch bzw. rotatorisch beweglich gelagert.

Hierbei kann der Manipulatorarm entweder an einer Traverse, zum Beispiel zwischen zwei Drucktürmen gelagert sein oder an einem Gestell bzw. an einer Wand der Druckmaschine. Die Rotationsachse des Ende des Manipulatorarms kann senkrecht zur Aufstellungsebene der Druckmaschine verlaufen.

Alternativ oder ergänzend dazu kann die Richtung der Translationsbewegung senkrecht oder parallel zur Drehachse der Druckzylinder der Druckmaschine verlaufen. Um die parallel zur Drehachse der Druckzylinder verlaufende Translationsbewegung zu realisieren, kann in einer Ausführung die Traverse parallel zu den Drehachse der Druckzylinder verfahrbar sein, so dass diese samt Manipulatorarm aus den Druckwerken seitlich herausgefahren werden kann, um bei einer zentralen Plattenbevorratung die neu zu bestückende(n) Druckplatte(n) zu hohlen.

Vorzugsweise weist der Manipulatorarm ein erstes Segment zur Anbindung desselben an ein Gestell bzw. an eine Wand der Druckmaschine, ein zweites Segment zur Anbindung des Manipulatorkopfs an den Manipulatorarm und mindestens ein drittes Segment, über welches das erste Segment und das zweite Segment miteinander verbunden sind, auf.

An dem Ende des ersten Segments, über welches der Manipulatorarm an das Gestell bzw. die Wand der Druckmaschine angebunden ist, sowie an dem Ende des zweiten Segments, über welches der Manipulatorkopf an den Manipulatorarm angebunden ist, sowie an den Enden der Segmente, an denen das erste Segment und das zweite Segment mit einem dritten Segment und gegebenenfalls dritte Segmente untereinander verbunden sind, ist jeweils eine Schwenkachse ausgebildet, wobei jeder dieser Schwenkachsen jeweils ein Antrieb zugeordnet ist.

Weitere bevorzugte Ausbildungen der Erfindung ergeben sich aus den weiteren Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung einer Druckeinheit einer Rollendruckmaschine zusammen mit einer erfindungsgemäßen Handhabungsvorrichtung;
- Fig. 2:: eine erfindungsgemäße Handhabungsvorrichtung einer Druckmaschine in perspektivischer Ansicht;
- Fig. 3:: die Handhabungsvorrichtung der Fig. 2 in Seitenansicht;
- Fig. 4:: die Handhabungsvorrichtung der Fig. 2 in Vorderansicht;
- Fig. 5:: ein Detail der Handhabungsvorrichtung der Fig. 2 bis 4; und
- Fig. 6:: Seitenansicht auf Handhabungsvorrichtung zwischen zwei Drucktürmen.

Fig. 1 zeigt eine schematisierte Darstellung einer erfindungsgemäßen Handhabungsvorrichtung 10 einer Druckmaschine zusammen mit einer als Satellitendruckeinheit ausgebildeten Druckeinheit 11 einer Rollenrotationsdruckmaschine. Die Satellitendruckeinheit der Fig. 1 verfügt über vier Druckwerke 12, wobei von jedem Druckwerk 12 ausschließlich Formzylinder 13 sowie Übertragungszylinder 14 dargestellt sind. Sämtliche Übertragungszylinder 14 der Druckwerke 12 rollen auf einem Satellitenzylinder 15 ab.

Im gezeigten Ausführungsbeispiel dient die erfindungsgemäße Handhabungsvorrichtung 10 der Handhabung von Druckplatten 16 bei einem automatischen bzw. automatisierten Druckplattenwechsel an den Druckwerken 12 der Druckeinheit 11. Fig. 1 stellt die Handhabungsvorrichtung 10 in insgesamt vier unterschiedlichen Positionen dar, um zu zeigen, dass dieselbe flexibel im Raum verlagert werden kann. In zwei dargestellten Positionen nimmt die Handhabungsvorrichtung 10 an einer Bahnführungswand 17 bereitgehaltene Druckplatten 16 auf. In den beiden anderen dargestellten Positionen hingegen gibt die Handhabungsvorrichtung 10 Druckplatten 16 an Formzylinder 13 von Druckwerken 12 ab.

Fig. 2 bis 4 zeigen die erfindungsgemäße Handhabungsvorrichtung 10 in größerem Detail. So umfasst die Handhabungsvorrichtung 10 einen Manipulatorarm 18 und einen Manipulatorkopf 19, wobei der Manipulatorkopf 19 ein Handhabungsorgan 28 aufweist.

Der Manipulatorarm 18 ist erfindungsgemäß mehrteilig aus mehreren Segmenten ausgebildet, wobei im gezeigten Ausführungsbeispiel der Manipulatorarm 18 drei Segmente 20, 21 und 22 umfasst. Ein erstes Segment 20 dient der Anbindung des Manipulatorarms 18 an ein Gestell bzw. eine Wand der Druckmaschine, ein zweites Segment 22 dient hingegen der Anbindung des Manipulatorkopfs 19 an den Manipulatorarm 18. Ein drittes Segment 21 dient der Verbindung des ersten Segments 20 mit dem zweiten Segment 22, wobei im Unterschied zum gezeigten Ausführungsbeispiel auch mehrere dritte Segmente zwischen dem ersten Segment 20 und dem zweiten Segment 22 angeordnet sein können.

An jedem Ende der Segmente 20, 21 und 22 ist eine Schwenkachse ausgebildet. So ist an dem Ende des ersten Segments 20, über welches der Manipulatorarm 18 an das Gestell bzw. die Wand der Druckmaschine angebunden ist, eine erste Schwenkachse 23 ausgebildet. Eine zweite Schwenkachse 24 ist an dem Ende des zweiten Segments 23 ausgebildet, welches der Anbindung des Manipulatorkopfs 19 an den Manipulatorarm 18 dient. Weitere Schwenkachsen 25 und 26 sind an den Enden der Segmente 20, 21 und 22 ausgebildet, an denen das erste Segment 20 mit dem dritten Segment 21 sowie das zweite Segment 22 mit dem dritten Segment 21 verbunden ist. Die Schenkachse 23, die der Anbindung des Manipulatorarms 18 an das Gestell bzw. die Wand der Druckmaschine dient, ist vorzugsweise ortsfest ausgeführt.

Jeder Schwenkachse 23, 24, 25 und 26 ist ein separater Antrieb 27 zugeordnet, um die Schwenkbewegung der Segmente 20, 21 und 22 relativ zueinander bzw. die Schwenkbewegung des Manipulatorkopfs 19 relativ zum zweiten Segment 22 des Manipulatorarms 18 bzw. die Schwenkbewegung des ersten Segments 20 des Manipulatorarms 18 relativ zum Gestell bzw. zur Wand der Druckmaschine zu gewährleisten. Bei den Antrieben 27 handelt es sich um elektromotorische Antriebe. Über die Antriebe 27 kann jedes Segment 20, 21 und 22 des Manipulatorarms 18 sowie der Manipulatorkopf 19 individuell verschwenkt werden.

Im gezeigten Ausführungsbeispiel wird jedes Segment 20, 21 und 22 des Manipulatorarms 18 von zwei parallel zueinander verlaufenden Streben 29 gebildet. Jedem Ende einer Strebe 19 und damit jedem Ende eines Segments 20, 21 und 22 ist eine Schwenkachse zugeordnet.

Im gezeigten Ausführungsbeispiel ist das Handhabungsorgan 28 als eine mehrere Saugdüsen 30 aufweisende Saugeinrichtung ausgebildet. Es sei an dieser Stelle darauf hingewiesen, dass das Handhabungsorgan 28 auswechselbar ausgebildet sein kann, um so z. B. eine Saugeinrichtung zur Handhabung von Druckplatten durch eine Gummituchwascheinrichtung oder ein sonstiges Handhabungsorgan zu ersetzen. Das Handhabungsorgan 28, welches im gezeigten Ausführungsbeispiel als Saugeinrichtung ausgebildet ist, erstreckt sich über die gesamte axiale Erstreckung der Formzylinder 13 der Druckwerke 12 der Druckeinheit 11.

Wie bereits ausgeführt, ist im gezeigten Ausführungsbeispiel das Handhabungsorgan 28 als Saugeinrichtung ausgebildet, die mehrere Saugdüsen 30 aufweist. Je zwei Saugdüsen 30 dienen dabei der Handhabung einer Druckplatte 16, so dass mit der in Fig. 2 bis 4 gezeigten Saugeinrichtung insgesamt vier Druckplatten gehandhabt werden können. Es sei darauf hingewiesen, dass die Anzahl der vorhandenen Saugdüsen rein exemplarisch ist und von der Anzahl der je Formzylinder handzuhabenden Druckplatten abhängt.

Fig. 5 zeigt einen Ausschnitt aus dem als Saugeinrichtung ausgebildeten Handhabungsorgan 28 des Manipulatorkopfs 19 im Bereich von zwei Saugdüsen 30. Die beiden Saugdüsen 30 sind an einem als Platte ausgebildeten Tragelement 31 befestigt, wobei das Tragelement 31 und damit die beiden Saugdüsen 30 im Handhabungsorgan 28 schwimmend gelagert sind. So zeigt Fig. 5 insgesamt vier Kugelrollen 32, wobei zwei Kugelrollen 32 mit einer oberen Seite des Tragelements 31 und zwei Kugelrollen 32 mit einer unteren Seite des Tragelements 31 zusammenwirken.

Die mit der Unterseite des Tragelements 31 zusammenwirkenden Kugelrollen 32 sind an einer Traverse 33 des Handhabungsorgans 28 befestigt, die mit der Oberseite des Tragelements 31 zusammenwirkenden Kugelrollen 32 sind hingegen an einer Tragplatte 34 befestigt.

Mit den Kugelrollen 32 wirken Fixierbolzen 35 einer Fixiereinrichtung zusammen, die in Richtung der Pfeile 36 axial verschiebbar sind. Die Fixierbolzen 35 durchdringen das Tragelement 31 sowie die Traverse 33 und sind in der Traverse 33 zugeordneten Führungselementen 37 geführt. In der Darstellung der Fig. 5 geben die Fixierbolzen 35 die schwimmende Lagerung der beiden Saugdüsen 30 frei, so dass demnach das Tragelement 31 zusammen mit den Saugdüsen 30 in gewissem Umfang kippbar ist. Zur Fixierung des Tragelements 31 und damit zur Blockierung der schwimmenden Lagerung der Saugdüsen 30 werden die Fixierbolzen 35 gegenüber der in Fig. 5 dargestellten Position nach unten bewegt, so dass den Fixierbolzen 35 zugeordnete Phasen 38 in entsprechende Phasen des Tragelements 31 eingreifen. Dann, wenn Druckplatten 16 aufgenommen und transportiert werden sollen, blockieren die Fixierbolzen 35 die schwimmende Lagerung des Tragelements 31 und damit der Saugdüsen 30. Sollen hingegen Druckplatten an einen Formzylinder 13 übergeben und in einen Spannkanal des Formzylinders eingefädelt werden, so geben hingegen die Fixierbolzen 35 die schwimmende Lagerung des Tragelements 31 und damit der Saugdüsen 30 frei.

Um das Einfädeln der Druckplatten in den Spannkanal eines Formzylinders zu unterstützen, kann dem gesamten Handhabungsorgan 28 eine nicht-dargestellte Vibrationseinrichtung zugeordnet sein, um dieselbe in Vibrationen zu versetzen.

Anstelle einzelner Saugdüsen kann das als Saugeinrichtung ausgebildete Handhabungsorgan 28 auch als durchgehender Saugbalken ausgeführt sein. Ein Unterdruck im Bereich der Saugdüsen wird über Druckluftelemente 39 bereitgestellt.

Fig. 6 zeigt eine Seitenansicht auf eine Handhabungsvorrichtung 10 zwischen zwei Drucktürmen 40 und 41. Ein Ende der Handhabungsvorrichtung 10 ist dabei an einer Traverse 45 beweglich gelagert. Die Traverse 45 ist zwischen dem linken 40 und rechten Druckturm 41 linear in Richtung 44 (in Zeichenebene) beweglich gelagert. Hierdurch kann die Traverse 45 samt Handhabungsvorrichtung 10 seitlich aus den Drucktürmen herausgefahren werden. Hierdurch können bei herausgefahrener Handhabungsvorrichtung 10 die Druckeinheiten 11, die nun besser zugänglich sind, gewartet werden.

Zusätzlich zu den bereits in Figur 2 beschrieben Schwenkachsen 23 bis 26 ist die Handhabungsvorrichtung 10 ebenfalls in Pfeilrichtung 43 verschwenkbar bzw. rotatorisch gelagert, so dass mit einer Handhabungsvorrichtung 10 die Druckeinheiten 11 des linken 40 und rechten Druckturmes 41 beladen und entladen werden können, siehe gestrichelt dargestellte Handhabungsvorrichtung rechts unten. Die Handhabungsvorrichtung 10 kann weiterhin entlang der Pfeilrichtung 42 obere und unter Druckeinheiten 11 des gleichen oder benachbarter Drucktürme 40 und 41 bedienen.

### Bezugszeichenliste

- 10: Handhabungsvorrichtung
- 11: Druckeinheit
- 12: Druckwerk
- 13: Formzylinder
- 14: Übertragungszylinder
- 15: Satellitenzylinder
- 16: Druckplatte
- 17: Bahnführungswand
- 18: Manipulatorarm
- 19: Manipulatorkopf
- 20: Segment
- 21: Segment
- 22: Segment
- 23: Schwenkachse
- 24: Schwenkachse
- 25: Schwenkachse
- 26: Schwenkachse
- 27: Antrieb
- 28: Handhabungsorgan
- 29: Strebe
- 30: Saugdüse
- 31: Tragelement
- 32: Kugelrollen
- 33: Traverse
- 34: Tragplatte
- 35: Fixierbolzen
- 36: Pfeil
- 37: Führungselement
- 38: Phase
- 39: Druckluftelement
- 40: linker Druckturm
- 41: rechter Druckturm
- 42: lineare Bewegungsrichtung
- 43: rotatorische Bewegungsrichtung
- 44: lineare Bewegungsrichtung
- 45: Traverse für Handhabungsvorrichtung

## Patentansprüche

1. Handhabungsvorrichtung einer Druckmaschine, insbesondere zur Handhabung von Druckplatten bei einem automatisierten Druckplattenwechsel an einer Druckeinheit einer Druckmaschine, mit einem Manipulatorarm, wobei einem Ende des Manipulatorarms ein Manipulatorkopf zugeordnet ist, der ein Handhabungsorgan, insbesondere ein Halteorgan für Druckplatten, aufweist und der Manipulatorarm (28) mehrteilig aus mehreren Segmenten (20, 21, 22) ausgebildet ist, wobei an jedem Ende eines jeden Segmentes (20, 21, 22) eine Schwenkachse (23, 24, 25, 26) ausgebildet ist, um die zumindest das jeweilige Segment (20, 21, 22) schwenkbar ist, und wobei jeder Schwenkachse (23, 24, 25, 26) ein separater Antrieb (27) zur Bereitstellung der jeweiligen Schwenkbewegung zugeordnet ist, **dadurch gekennzeichnet, dass** das andere Ende des Manipulatorarms translatorisch und rotatorisch beweglich an einer Traverse oder an einem Gestell bzw. an einer Wand der Druckmaschine gelagert ist.

2. Handhabungsvorrichtung nach Anspruch 1, **dadurch gekennzeichnet, dass** die Rotationsachse des Endes des Manipulatorarms senkrecht zur Aufstellungsebene der Druckmaschine verläuft.

3. Handhabungsvorrichtung nach Anspruch 1 oder 2, **dadurch gekennzeichnet, dass** die Richtung der Translationsbewegung senkrecht oder parallel zur Drehachse der Druckzylinder der Druckmaschine verläuft.

4. Handhabungsvorrichtung nach einem oder mehreren der Ansprüche 1 bis 3, **dadurch gekennzeichnet, dass** der Manipulatorarm (18) ein erstes Segment (20) zur Anbindung desselben an die Traverse oder ein Gestell bzw. an eine Wand der Druckmaschine und ein zweites Segment (22) zur Anbindung des Manipulatorkopfs (19) an denselben aufweist.

5. Handhabungsvorrichtung nach Anspruch 4, **dadurch gekennzeichnet, dass** sowohl an dem Ende des ersten Segments (20), über welches der Manipulatorarm (18) an das Gestell bzw. die Wand der Druckmaschine angebunden ist, als auch an dem Ende des zweiten Segments (22), über welches der Manipulatorkopf (19) an den Manipulatorarm (18) angebunden ist, jeweils eine Schwenkachse (23, 24) ausgebildet ist, wobei jeder dieser Schwenkachsen jeweils ein Antrieb (27) zugeordnet ist.

6. Handhabungsvorrichtung nach einem oder mehreren der Ansprüche 2 bis 5, **dadurch gekennzeichnet, dass** zwischen das erste Segment (20) und das zweite Segment (22) mindestens ein drittes Segment (21) geschaltet ist, über die das erste Segment (20) und das zweite Segment (22) miteinander verbunden sind.

7. Handhabungsvorrichtung nach Anspruch 6, **dadurch gekennzeichnet, dass** an den Enden der Segmente, an denen das erste Segment (20) und das zweite Segment (22) mit einem dritten Segment (21) und gegebenenfalls dritte Segmente (21) untereinander verbunden sind, jeweils eine Schwenkachse (25, 26) ausgebildet ist, der jeweils ein Antrieb (27) zugeordnet ist.

8. Handhabungsvorrichtung nach einem oder mehreren der Ansprüche 1 bis 7, **dadurch gekennzeichnet, dass** das Handhabungsorgan (28) als eine mehrere Saugdüsen (20) aufweisende Saugeinrichtung zur Handhabung von Druckplatten ausgebildet ist, wobei je handzuhabender Druckplatte je zwei Saugdüsen (30) vorhanden sind, die an einem gemeinsamen Tragelement (34) derart schwimmend gelagert sind, dass bei Aufnahme und Transport einer Druckplatte eine Fixiereinrichtung (35) die schwimmende Lagerung der jeweiligen Saugdüsen (30) blockiert und bei Abgabe einer Druckplatte die Fixiereinrichtung die schwimmende Lagerung der jeweiligen Saugdüsen freigibt.

9. Handhabungsvorrichtung nach einem oder mehreren der Ansprüche 1 bis 8, **dadurch gekennzeichnet, dass** das Handhabungsorgan (28) auswechselbar ist.

10. Handhabungsvorrichtung nach einem oder mehreren der Ansprüche 1 bis 9, **dadurch gekennzeichnet, dass** dem Handhabungsorgan (28) eine Vibrationseinrichtung zugeordnet ist.

11. Handhabungsvorrichtung nach einem oder mehreren der Ansprüche 1 bis 10, **dadurch gekennzeichnet, dass** sich das Handhabungsorgan (28) über die gesamte axiale Erstreckung von Formzylindern einer Druckeinheit einer Druckmaschine erstreckt.

## Claims

1. A handling device of a printing press, in particular for handling printing plates during an automated printing plate change on a printing unit of a printing press, with a manipulator arm, wherein an end of the manipulator arm is assigned a manipulator head which comprises a handling organ, in particular a holding organ for printing plates and the manipulator arm (28) is designed in multiple parts from multiple segments (20, 21, 22), wherein on each end of each segment (20, 21, 22) a pivot axis (23, 24, 25, 26) is formed about which at least the respective segment (20, 21, 22) can be pivoted and wherein each pivot axis (23, 24, 25, 26) is assigned a separate drive (27) for providing the respective pivot movement, **characterized in that** the other end of the manipulator arm is translatorically and rotatorically moveably mounted on a cross member of on a frame or on a wall of the printing press.

2. The handling device according to Claim 1, **characterized in that** the axis of rotation of the end of the manipulator arm runs perpendicularly to the installation plane of the printing press.

3. The handling device according to Claim 1 or 2, **characterized in that** the direction of the translation movement runs perpendicularly or parallel to the axis of rotation of the printing cylinders of the printing press.

4. The handling device according to any one or multiple of the Claims 1 to 3, **characterized in that** the manipulator arm (18) comprises a first segment (20) for connecting the same to the cross member or a frame or a wall of the printing press and a second segment (22) for connecting the manipulator head (19) to the same.

5. The handling device according to Claim 4, **characterized in that** both on the end of the first segment (20) via which the manipulator arm (18) is connected to the frame or the wall of the printing press, as well as on the end of the second segment (22), via which the manipulator head (19) is connected to the manipulator arm (18), a pivot axis (23, 24) each is formed, wherein each of these pivot axes is assigned a drive (27) each.

6. The handling device according to any one or multiple of the Claims 2 to 5, **characterized in that** between the first segment (20) and the second segment (22) at least one third segment (21) is connected, via which the first segment (20) and the second segment (22) are connected to one another.

7. The handling device according to Claim 6, **characterized in that** on the ends of the segments, on which the first segment (20) and the second segment (22) are connected to a third segment (21) and if appropriate third segments (21) are connected among them, a pivot axis (25, 26) each is formed each of which is assigned a drive (27).

8. The handling device according to any one or multiple of the Claims 1 to 7, **characterized in that** the handling organ (28) is designed as a suction device for handling printing plates comprising multiple suction nozzles (20), wherein for each printing plate to be handled two suction nozzles (30) each are present, which are floatingly mounted on a common support element (34) in such a manner that when picking up and transporting a printing plate a fixing device (35) blocks the floating mounting of the respective suction nozzles (30) and on releasing a printing plate the fixing device releases the floating mounting of the respective suction nozzles.

9. The handling device according to any one or multiple of the Claims 1 to 8, **characterized in that** the handling organ (28) is exchangeable.

10. The handling device according to any one or multiple of the Claims 1 to 9, **characterized in that** the handling organ (28) is assigned a vibrating device.

11. The handling device according to any one or multiple of the Claims 1 to 10, **characterized in that** the handling organ (28) extends over the entire axial extension of form cylinders of a printing unit of a printing press.

## Revendications

1. Dispositif de manipulation d'une machine d'impression, en particulier pour la manipulation de plaques d'impression lors d'un changement automatisé de plaques d'impression dans une unité d'impression d'une machine d'impression, comportant un bras manipulateur, dans lequel est associée à une extrémité du bras manipulateur une tête manipulatrice qui présente un organe de manipulation, en particulier un organe de retenue pour des plaques d'impression, et le bras manipulateur (28) est constitué en plusieurs pièces de plusieurs segments (20, 21, 22), étant constitué à chaque extrémité de chaque segment (20, 21, 22) un axe de pivotement (23, 24, 25" 26) autour duquel au moins le segment respectif (20, 21, 22) peut pivoter et est associée à chaque axe de pivotement (23, 24, 25, 26) une commande séparée (27) pour assurer le mouvement de pivotement respectif, **caractérisé en ce que** l'autre extrémité du bras manipulateur s'appuie de manière mobile en translation et en rotation sur une traverse ou un châssis ou une paroi de la machine d'impression.

2. Dispositif de manipulation selon la revendication 1, **caractérisé en ce que** l'axe de rotation de l'extrémité du bras manipulateur est orientée perpendiculairement au plan d'installation de la machine d'impression.

3. Dispositif de manipulation selon la revendication 1 ou 2, **caractérisé en ce que** le sens du mouvement de translation est orienté perpendiculairement ou parallèlement à l'axe de rotation des cylindres d'impression de la machine d'impression.

4. Dispositif de manipulation selon une ou plusieurs des revendications 1 à 3, **caractérisé en ce que** le bras manipulateur (28) présente un premier segment (20) pour le raccorder à la traverse ou un châssis ou à une paroi de la machine d'impression et un deuxième segment (22) pour lui raccorder la tête manipulatrice (19).

5. Dispositif de manipulation selon la revendication 4, **caractérisé en ce que**, aussi bien à l'extrémité du premier segment (20) par lequel le bras manipulateur (28) est raccordé au châssis ou à la paroi de la machine d'impression qu'à l'extrémité du deuxième segment (22) par lequel la tête manipulatrice (19) est raccordée au bras manipulateur (28), est constitué respectivement un axe de pivotement (23, 24), une commande (27) étant respectivement associée à chacun de ces axes de pivotement.

6. Dispositif de manipulation selon une ou plusieurs des revendications 2 à 5, **caractérisé en ce que**, entre le premier segment (20) et le deuxième segment (22), est intercalé au moins un troisième segment (21) par lequel le premier segment (20) et le deuxième segment (22) sont reliés entre eux.

7. Dispositif de manipulation selon la revendication 6, **caractérisé en ce que**, aux extrémités des segments auxquels le premier segment (20) et le deuxième segment (22) sont reliés à un troisième segment (21) et éventuellement de troisièmes segments (21) sont reliés entre eux, est constitué respectivement un axe de pivotement (25, 26) auquel est respectivement associée une commande (27).

8. Dispositif de manipulation selon une ou plusieurs des revendications 1 à 7, **caractérisé en ce que** l'organe de manipulation (28) est réalisé sous forme d'un dispositif d'aspiration présentant plusieurs buses d'aspiration (20) pour la manipulation de plaques d'impression, étant disponibles par plaque d'impression à manipuler chaque fois deux buses d'aspiration (30) qui s'appuient en flottant sur un élément porteur commun (34) de manière à ce que, lors de la prise en charge et du transport d'une plaque d'impression, un dispositif de fixation (35) bloque l'appui flottant des buses d'aspiration respectives (30) et débloque l'appui flottant des buses d'aspiration respectives lors du dépôt d'une plaque d'impression.

9. Dispositif de manipulation selon une ou plusieurs des revendications 1 à 8, **caractérisé en ce que** l'organe de manipulation (28) est interchangeable.

10. Dispositif de manipulation selon une ou plusieurs des revendications 1 à 9, **caractérisé en ce qu'**un dispositif vibreur est associé à l'organe de manipulation (28).

11. Dispositif de manipulation selon une ou plusieurs des revendications 1 à 10, **caractérisé en ce que** l'organe de manipulation (28) s'étend sur toute l'extension axiale de cylindres porte-clichés d'une unité d'impression d'une machine d'impression.
